# EUROPÄISCHE PATENTSCHRIFT

(11) **EP 1 215 363 B1**
(45) Veröffentlichungstag und Bekanntmachung des Hinweises auf die Patenterteilung: **05.10.2005**
(21) Anmeldenummer: 01128573.1
(22) Anmeldetag: 30.11.2001
(51) Int. Cl.: F01D 5/18, F01D 9/04

(54) **Gekühlte Gasturbinenschaufel**
Cooled gas turbine blade
Aube refroidie pour turbine à gaz

(30) Priorität: 16.12.2000 DE 10062907
(43) Veröffentlichungstag der Anmeldung: 19.06.2002
(73) Patentinhaber: Alstom Technology Ltd, 5400 Baden (CH)
(72) Erfinder: Beeck, Alexander, Dr., Orlando, Florida 32828 (US); Fried, Reinhard, 5415 Nussbaumen (CH); Oehl, Markus, 79761 Waldshut-Tiengen (DE)

(56) Entgegenhaltungen:
- EP-A- 0 911 489

## Beschreibung

### Technisches Gebiet

Die Erfindung bezieht sich auf eine gekühlte Gasturbinenschaufel mit einem Deckband, in dem ein Kühlkanalsystem vorgesehen ist, das radial zur Gasturbinenschaufel mit einer Deckplatte abgeschlossen ist.

### Stand der Technik

Im Bestreben der Wirkungsgradsteigerung von Strömungskraftmaschinen, insbesondere von Gasturbinenanlagen, spielt die Erreichbarkeit möglichst hoher Verbrennungstemperaturen eine besonders wichtige Rolle, zumal hierdurch der thermische Wirkungsgrad des Verbrennungsprozesses direkt optimierbar ist. Hohe Verbrennungstemperaturen haben jedoch zur Folge, dass die den beim Verbrennungsprozess entstehenden Heissgasen ausgesetzten Gasturbinenkomponenten überaus hohen thermischen Materialbelastungen unterliegen. Letztere bilden zugleich auch die derzeit herrschenden technischen Grenzen für eine mögliche weitere Erhöhung der Verbrennungstemperaturen, zumal die innerhalb der Brennkammer erzielbaren Temperaturen weit über den thermischen Belastungsgrenzen jener Materialien liegen, aus denen die im Heisskanal der Gasturbine befindlichen Gasturbinenkomponenten bestehen, allen voran die Gasturbinenschaufeln.

Um die thermischen Belastungsgrenzen der im Heissgaskanal befindlichen Anlagenkomponenten trotz bestehenden materialbestimmten Maximaltemperaturen dennoch steigern zu können, werden die hitzeexponierten Anlagenkomponenten durch Vorsehen entsprechender Kühlkanalsysteme durch gezielte Zufuhr von Kühlluft aktiv gekühlt.

Wie bereits vorstehend erwähnt, erfordern aufgrund der thermisch starken Belastung die der in Strömungsrichtung der Brennkammer nachgeordneten Gasturbinenschaufeln höchst effektive Kühlmaßnahmen um die für einen Dauerbetrieb erforderlichen, materialbedingten Grenztemperaturen innerhalb der Schaufelanordnungen nicht zu überschreiten.

In an sich bekannter Weise bestehen Gasturbinenschaufeln, gleichgültig ob es sich um Leit- oder Laufschaufeln handelt, üblicherweise aus einem Schaufelfuß und einem Schaufelblatt, das zumeist radial von einem Deckband überragt ist. Das im Inneren einer Gasturbinenschaufel vorgesehene Kühlsystem besteht in aller Regel aus einer Vielzahl einzelner Kühlkanäle, die sich von Seiten des Schaufelfußes radial durch die gesamte Turbinenschaufel bis hin zum Deckband erstrecken. Innerhalb des Deckbandes sind Kühlkanalbereiche vorgesehen, in denen zur Kühlluftab- und umlenkung Strömungsleitstrukturen vorgesehen sind, um die Kühlwirkung innerhalb des Deckbandes zu verbessern.

Aus Gründen, die sich aus dem Gussverfahren bei der Schaufelherstellung ergeben, weist eine als Halbfertigprodukt nach dem Gussverfahren und Entfernen des unter anderem die Kühlkanäle erzeugenden Gusskerns, vorliegende Turbinenschaufel insbesondere im Bereich des Deckbandes große Öffnungen auf, die zwar ein nachträgliches Einfügen vorstehend genannter Strömungsleitstrukturen, beispielsweise einer Prall- Kühlplatte, erlaube, die es jedoch gilt, gasdicht abzudichten. Hierzu dient eine weitgehend an die Öffnungskontur angepasste Verschlussplatte oder sogenannte Deckplatte, die üblicherweise mit dem Deckband der Gasturbinenschaufel mittels Hochtemperaturlöten verbunden wird.

In Fig. 2a bis 2c ist eine an sich bekannte Verbindung zwischen einer Deckplatte 6 und dem Deckband 2 einer Turbinenschaufel dargestellt. In Fig. 2a ist eine perspektivische Darstellung einer Turbinenschaufel mit einem Schaufelblatt 1 und einem Deckband 2 gezeigt. Das Deckband 2 weist zwei jeweils mit einer Nutkontur 3 ausgebildete Seitenkanten 4 und 5 auf, entlang derer eine Deckplatte 6 formschlüssig eingeschoben ist. Der Querschnitt entlang der Schnittlinie S1 ist in Fig. 2b dargestellt. Die Nutkontur 3 überdeckt teilweise die in das Deckband 2 eingeschobene Deckplatte 5, die neben dem Formschluss zwischen Nutkontur 3 und der Deckplatte 6 durch eine Lötverbindung 7 fixiert ist. Aus der Querschnittsdarstellung gemäß der Fig. 2b sind die zwischen der Deckplatte 6 und dem Deckband 2 eingeschlossenen Kühlkanäle K zu entnehmen, durch die Kühlluft durch das nicht im weiteren dargestellte Kühlsystem innerhalb der Gasturbinenschaufel geleitet wird.

Kommt es entlang der form- und stoffschlüssigen Fügeverbindung entlang der Seitenkanten 4 und 5 zu einem Bruch innerhalb der Lötverbindung 7, so kann sich die Deckplatte 6 längs der Seitenkante 4 aufgrund des bestehenden Formschlusses vom Deckband 2 nicht lösen. Anders sieht es jedoch längs der in Fig. 2a vorderen und hinteren Seitenkanten 8 und 9 aus, deren zugehöriger Schnitt längs der Schnittlinie S2 in Fig. 2c dargestellt ist. Längs der Seitenkanten 8 und 9 ist die Deckplatte 6 lediglich über eine Lötverbindung 7 im Wege einer metallurgischen Verbindung mit dem Deckband 2 verfügt. Es besteht in diesem Fall kein zusätzlicher Formschluss. Treten jedoch im Bereich dieser Fügeverbindung aufgrund der hohen thermischen Belastungen sowie mechanischen Deformationen, die sich im Betrieb einer Gasturbine ergeben, Risse innerhalb der Lötverbindung 7 auf, so kommt es unvermeidbar zu lokalen Ablösungen zwischen der Deckplatte 6 und dem Deckband 2, die schließlich zum Totalverlust der Deckplatte 6 führen. Ein derartiger Deckplattenverlust führt jedoch zu einem katastrophalen Schaden innerhalb der Gasturbinenanlage, durch den die Anlage stillgelegt werden muss, um umfangreiche Instandsetzungsmaßnahmen durchführen zu können. Eine vorstehend beschriebene Gasturbinenschaufel ist beispielsweise der EP 0 911 489 B1 zu entnehmen.

### Darstellung der Erfindung

Der Erfindung liegt die Aufgabe zugrunde, eine gekühlte Gasturbinenschaufel mit einem Deckband, in dem ein Kühlkanalsystem vorgesehen ist, das radial zur Gasturbinenschaufel mit einer Deckplatte abgeschlossen ist, derart auszubilden, dass die Deckplatte mit dem Deckband in einer sicheren Weise verfügt ist und bei der der vorstehend genannte Totalverlust der Deckplatte ausgeschlossen werden kann. Ferner gilt es Leckageverluste bei auftretenden Rissen in der Fügeverbindung zwischen der Deckplatte und dem Deckband entscheidend zu minimieren. Die zu treffenden Maßnahmen sollen dabei einen nur geringen konstruktiven Aufwand erfordern, durch den die Herstellungskosten von gekühlten Gasturbinenschaufeln nicht oder nur unwesentlich verteuert werden.

Die der Aufgabe zugrundeliegende Lösung ist im Anspruch 1 angegeben. Die den Erfindungsgedanken vorteilhaft weiterbildende Merkmale sind Gegenstand der Unteransprüche sowie der Beschreibung unter Bezugnahme auf die Ausführungsbeispiele zu entnehmen.

Erfindungsgemäß ist eine gekühlte Gasturbinenschaufel gemäß dem Oberbegriff des Anspruches 1 derart ausgebildet, dass die Deckplatte einen Umfangsrand aufweist, längs dessen gesamten Erstreckung die Deckplatte mit dem Deckband der Gasturbinenschaufel eine durchgehende Formverbindung oder eine Vielzahl lokal begrenzter Formverbindungen eingeht.

Ausgehend von dem eingangs beschriebenen Stand der Technik gemäß der in Fig. 2a dargestellten Gasturbinenschaufel, die lediglich an zwei gegenüberliegenden Seitenkanten aufgrund der dort vorhandenen Aufnahmenut eine Formverbindung zwischen der Deckplatte und dem Deckband gewährleistet, gilt es auch längs der anderen beiden Seitenkanten entsprechende Formschlussverbindungen vorzusehen, so dass die Deckplatte möglichst entlang ihres gesamten Umfangsrandes mit dem Deckband einer Gasturbinenschaufel eine Formschlussverbindung eingeht.

Konstruktions- und montagebedingt kann diesem Erfordernis durch die an sich bekannte Gasturbinenschaufel gemäß Fig. 2a nicht entsprochen werden, zumal die Deckplatte zur Montage seitlich längs zu den Seitenkanten 4 und 5 in die Aufnahmenut 3 eingeschoben wird. Ein mögliches, nachträgliches Anbringen entsprechender nutförmig ausgebildeter Längsleisten längs der Seitenkanten 8 und 9 an dem in Fig. 2a dargestellten Deckbands 2 würde den Gesamtaufwand in der Herstellung der Gasturbine entscheidend erhöhen, zudem stellen die für das Anbringen derartig möglicher Seitenleisten erforderlichen Lötnähte weitere mechanische "Sollbruchstellen" dar.

Demgegenüber sieht ein erfindungsgemäß ausgebildetes Deckband ein an die Form und Größe des Umfangsrandes der Deckplatte angepasste Aufnahmekontur im Sinne eines Kastenrahmens vor, in die die Deckplatte radialwärts vollständig eingefügt werden kann. Die Aufnahmekontur weist vorzugsweise einen stufenförmigen Querschnitt auf, vergleichbar dem eines Bilderrahmens, in dem ein Bild rückseitig eingefügt werden kann. Der stufenförmige Querschnitt der Aufnahmekontur weist hierbei eine radial- oder schräg radialwärts erste und eine axialwärts orientierte zweite Stufenfläche, die sogenannte Auflagefläche auf, auf der die Deckplatte mit ihrem gesamten Umfangsrand ablegbar ist. Die Richtungsangaben radial- bzw. axialwärts beziehen sich auf übliche Richtungsangaben, die in Verbindung mit einer axialdurchströmten Rotoranordnung innerhalb einer Gasturbinenanlage üblicherweise verwendet werden.

Zwischen dem Umfangsrand der in die Aufnahmekontur eingesetzten Deckplatte und der radial- oder schräg radialwärts orientierten ersten Stufenfläche ist ein Zwischenspalt vorgesehen, in den ein Fügemittel, vorzugsweise Lötmaterial, einbringbar ist. Vorzugsweise ist das Lötmaterial derart gewählt, dass das Lötmaterial nach erfolgtem Löt- und/oder Wärmebehandlungsprozess keine oder nur eine geringe Duktilität aufweist, also spröde ist.

Durch die dem Lötmaterial innewohnende Sprödigkeit treten bereits zu Beginn der ersten Inbetriebnahme der Gasturbinenschaufeln aufgrund thermisch bedingter Deformationen Risse innerhalb der Lötnaht auf, die sich als "zickzack"-förmig verlaufende Bruchlinien bzw. -flächen ausbilden und die Lötnaht vollständig durchsetzen. Erstaunlicherweise sind es gerade diese sich ausbildenden Bruchflächen, die einen sicheren Formschluss garantieren und überdies zu einer biegespannungsfreien Lötverbindung zwischen Deckplatte und Deckband beitragen.

Zwar stellt der sich innerhalb der Lötnaht ausbildende Haar-Riss grundsätzlich eine Kühlluftleckage dar, durch den Kühlluft aus dem von der Deckplatte begrenzten Kühlluftsystem innerhalb der Gasturbinenschaufel nach außen entweichen kann, doch ist dieser Kühlluftverlust verschwindend klein und fällt nicht weiter ins Gewicht. Zudem bilden sich an den Oberflächen des Risses innerhalb der Lötnaht Oxidationsschichten aus, die einerseits den Rissspalt zu reduzieren vermögen und darüber hinaus für einen spielfreien Sitz der Deckplatte innerhalb der durch die Lötnaht vorgegebenen Formschlussverbindung trotz vorherrschender großer Vibrationen während des Betriebes der Gasturbine sorgen.

Auf weitere Einzelheiten bezüglich der vorstehend beschriebenen Formschlussverbindung, die auf einer Rissbildung innerhalb der die Deckplatte vollständig umgebenden Lötnaht basiert, ist der weiteren Beschreibung unter Bezugnahme auf die nachstehenden Ausführungsbeispiele zu entnehmen.

Alternativ zu einer Lötnaht und eines sich darin ausbildenden Haar-Risses zur Schaffung eines spiel- und biegespannungsfreien Sitzes der Deckplatte innerhalb des Deckbandes, eignet sich erfindungsgemäß auch ein mechanisches Haltemittel, das sowohl eine Wirkverbindung mit dem Deckband als auch der Deckplatte eingeht.

In einer einfachen Ausführungsform sieht die hierzu die erste, vorzugsweise radial orientierte Stufenfläche der Aufnahmekontur innerhalb des Deckbandes eine umlaufende Befestigungsnut vor, in die zumindest hälftig die Aussenkontur eines Sprengringes eingreifen kann, der die Deckplatte in geeigneter Form umgibt. Ein Einfügen der Deckplatte in die Aufnahmekontur des Deckbandes erfolgt durch mechanisches Zusammenschnüren des Sprengringes, der sich nach entsprechendem Verfügen innerhalb der Befestigungsnut im Deckband auszuspreizen vermag und somit eine Formschlussverbindung zwischen Deckband und Deckplatte gewährleistet. Alternativ zur Verwendung eines Sprengringes können auch stangenförmig ausgebildete Haltemittel zur Schaffung einer Formschlussverbindung zwischen Deckplatte und Deckband verwendet werden, indem diese durch geeignete Bohrungen innerhalb der Deckplatte und dem Deckband eingefügt werden. Die stangenartig ausgebildeten Haltemittel können tangential oder radial verlaufend zwischen Deckplatte und Deckband in entsprechenden Befestigungsöffnungen eingeschoben werden. Zwar wird auf diese Weise die Deckplatte längs ihres gesamten Umfangsrandes nicht durch eine durchgehende Formschlussverbindung mit dem Deckband verfügt, wie es bei einer umlaufenden Lötverbindung der Fall ist, doch wird auch auf diese Weise für einen sicheren Sitz der Deckplatte auf in dem Deckband gesorgt.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
- Fig. 1a: perspektivische Draufsicht auf ein Deckband mit eingesetzter Deckplatte,
- Fig. 1 b: Querschnitt durch die Aufnahmekontur eines Deckbandes mit eingefügter Deckplatte,
- Fig. 2a,b,c: Darstellungen einer bekannte Deckplatte-Deckband-Verbindung (Stand der Technik),
- Fig. 3a, b: Darstellungen zur Rissbildung innerhalb der Lötnaht,
- Fig. 4a bis c: Formschlussverbindung mittels Einsatzteil,
- Fig. 5 a,b,c: Darstellung alternativer Fügegeometrien,
- Fig. 6: Darstellung von Formschlussverbindungen mittels mechanischem Haltemittel.

### Wege zur Ausführung der Erfindung, gewerbliche Verwendbarkeit

Fig. 1a zeigt eine perspektivische Draufsicht auf eine Gasturbinenschaufel mit einem Deckband 2, das an seiner radialwärts orientierten Oberseite eine rechteckförmige Ausnehmung 10 vorsieht, in die die Deckplatte 6 radialwärts von oben vollständig eingefügt ist. Zwischen der Deckplatte 6 und dem Deckband 2 ist eine Lötnaht 7 eingebracht, die die Umfangskontur der Deckplatte 6 vollständig umgibt.

In Fig.1b ist ein Querschnitt durch eine beliebige Stelle quer zur Aufnahmekontur innerhalb des Deckbandes 2 gezeigt. Die Aufnahmekontur des Deckbandes 2 weist eine erste schräg radialwärts gerichtete erste Stufenfläche 11 sowie eine axialwärts orientierte zweite Stufenfläche, die sogenannte Auflagefläche 12 auf. Die Stufentiefe der Aufnahmekontur ist vorzugsweise gerade so gewählt, dass die Oberfläche der Deckplatte 6 bündig mit der Oberfläche des Deckbandes 2 abschließt. Zwischen der Deckplatte 6 und dem Deckband 2 ist zum Einfügen der Deckplatte 6 ein Zwischenspalt 13 vorgesehen, der zumindest so groß gewählt ist, dass ein einfaches Einfügen der Deckplatte 6 in die Aufnahmekontur des Deckbandes 2, aufgrund eines vorhandenen Einbauspiels 16 möglich ist. Der sich zwischen der Deckplatte 6 und dem Deckband 2 befindliche Zwischenspalt 13 wird nachfolgend mit Lötmaterial 14 vollständig ausgefüllt und verlötet, wobei das Lötmaterial 14 eine möglichst geringe Duktilität bzw. hohe Sprödhärte nach erfolgtem Lötvorgang aufweist.

Wird eine derart ausgebildete Gasturbinenschaufel in Betrieb genommen, so bilden sich aufgrund der bestehenden Sprödigkeit und vorherrschenden Vibrationen Risse längs der Lötnaht 7 aus. Fig. 3a zeigt einen derartigen Riss 15, der sich aus zwei Zick-Zack-förmig verlaufenden, sich unmittelbar gegenüberliegenden Bruchflächen zusammensetzt. Da der Rissverlauf einen statistischen Verlauf annimmt und somit längs der Bruchflächen Bruchflächenabschnitte aufweist, die schräg zur Radialrichtung der Gasturbinenschaufel und somit zu den an der Gasturbinenschaufel angreifenden Zentrifugalkräften geneigt sind, trägt eine innige Verzahnung zwischen der Deckplatte 6 und dem Deckband längs der Lötnaht dazu bei, dass sich die Deckplatte 6 vom Deckband 2 nicht ablösen kann. Darüberhinaus erlaubt die lose vielzackige Formschlussverbindung einen biegespannungsfreien Sitz der Deckplatte 6 innerhalb des Deckbandes, wodurch die Deckplatte 6 geringeren mechanischen Verspannungen sowie auch Vibrationen ausgesetzt ist.

Fig. 3b zeigt eine Fügevariante unter Verwendung eines zusätzlichen Verschlussstreifens 16, der beidseitig durch zwei Lötnähte 7, 7' verlötet ist. Der Verschlussstreifen 16 ist aus einem Hochtemperatur-beständigen Material gefertigt, das über eine weit höhere Duktilität verfügt, als das Lätmaterial selbst, so dass der Verschlussstreifen 16 zu einer Schwingungsdämpfung der Deckplatte 6 innerhalb des Deckbandes 2 beiträgt.

In Fig. 4a ist der Einsetzvorgang der Deckplatte 6 in die Aufnahmekontur des Deckbandes 2 dargestellt. Ein zwischen dem Deckband 2 und der Deckplatte 6 vorhandenes Einbauspiel 16 sorgt für ein ungehindertes radiales Einsetzen der Deckplatte 6 in das Deckband 2. In Fig. 4b ist das Einfügen eines Verschlussstückes 17 in Funktion eines mechanischen Haltemittels18 dargestellt, das als Formteil einstückig in den Zwischenspalt 13 eingefügt wird. Das Verschlussstück 17 verfügt über eine ausreichend hohe Duktilität sowie Hochtemperaturbeständigkeit, so dass es in der Lage ist, die zwischen der Deckplatte 6 und dem Deckband 2 auftretenden Kräfte schadlos zu übertragen. In Fig. 4c ist ein Kräfteverlauf zwischen der Deckplatte 6, dem Verschlussstück 17 und dem Deckband 2 dargestellt. Aufgrund der schräg zur Radialrichtung orientierten Spaltlängserstreckung wirken die mit Pfeilen in Fig. 4c dargestellten Kraftvektoren derart auf das Verschlussstück 17 ein, so dass das Verschlussstück 17 die Deckplatte 6 daran hindert, sich radial aus dem Deckband 2 zu lösen.

In Fig. 5a, b und c sind verschiedene Ausführungsbeispiele für Formschlussverbindungen zwischen der Deckplatte 6 und dem Deckband 2 dargestellt. In Fig. 5a ist ein radialwärts gerichteter Spalt zwischen Deckband 2 und Deckplatte 6 mit Lotmaterial aufgefüllt. Fig. 5b zeigt einen schräg radialwärts geneigten Lötspalt. In Fig. 5c ist der Zwischenspalt zwischen Deckplatte 6 und Deckband 2 radialwärts ausgebildet und lediglich im oberen Bereich ist eine keilförmig ausgebildete Lötverbindung 7 eingebracht. Hierbei überragt das Deckband 2 die Deckplatte 6 ein wenig, so dass sich ein dreieickförmiger Lötkeil 7 zwischen Deckband 2 und Deckplatte 6 ausbilden kann. Untersuchungen haben gezeigt, dass sich bei einer derart keilförmig ausgebildeten Lötverbindung 7 ein Rissverlauf einstellt, der in etwa 45° bezogen zur Radialrichtung verläuft und somit zu einer stabilen Formschlussverbindung zwischen der Deckplatte 6 und dem Deckband 2 führt.

Allen vorstehend genannten Ausführungsbeispielen mit Lötnaht, innerhalb der sich eine Rissbildung einstellt, ist gemeinsam, dass die Formschlussverbindung auf der innigen Verzahnung der sich zickzack-förmig ausbildenden Risslinie basiert.

Alternativ oder in Kombination zur vorstehend genannten Fügeverbindung kann die Verwendung eines mechanischen Haltemittels zwischen Deckplatte und Deckband zu einer langzeitstabilen und sicheren Formschlussverbindung beitragen. Fig. 6 zeigt hierzu einen entsprechenden Verbindungsquerschnitt zwischen Deckplatte 6 und Deckband 2. Zwischen dem Deckband 2 und der Deckplatte 6 ist ein Sprengring 18 eingebracht, der beidseitig teilweise in den Umfangsrand der Deckplatte 6 sowie in das Deckband 2 hineinragt. Alternativ zur Verwendung eines Sprengringes 18 können stangenförmig ausgebildete Formkörper vorgesehen werden, die durch seitliche Montageöffnungen innerhalb des Deckbandes sowie der Deckplatte einbringbar sind.

### Bezugszeichenliste

- 1: Schaufelblatt
- 2: Deckband
- 3: Nutkontur
- 4,5: Seitenkanten des Deckbandes
- 6: Deckplatte
- 7: Lötmaterial
- 8,9: Seitenkanten des Deckbandes
- 10: Ausnehmung
- 11: Erste Stufenfläche
- 12: Zweite Stufenfläche
- 13: Zwischenspalt
- 14: Lömaterial
- 15: Riss
- 16: Einbauspiel
- 17: Verschlusselement
- 18: Mechanisches Haltemittel
- K: Kühlkanäle

## Patentansprüche

1. Gekühlte Gasturbinenschaufel mit einem Deckband (2), in dem ein Kühlkanalsystem (K) vorgesehen ist, das radial zur Gasturbinenschaufel mit einer Deckplatte (6) abgeschlossen ist,
**dadurch gekennzeichnet, dass** die Deckplatte (6) einen Umfangsrand aufweist, längs dessen gesamter Erstreckung die Deckplatte (6) mit dem Deckband (2) eine durchgehende Formverbindung oder eine Vielzahl lokal begrenzter Formverbindungen eingeht.

2. Gekühlte Gasturbinenschaufel nach Anspruch 1,
**dadurch gekennzeichnet, dass** die Vielzahl lokal begrenzter Formverbindungen gleichmäßig längs des Umfangsrandes verteilt sind.

3. Gekühlte Gasturbinenschaufel nach Anspruch 1 oder 2,
**dadurch gekennzeichnet, dass** das Deckband (2) eine nach Form und Größe des Umfangsrandes der Deckplatte (6) angepaßte Aufnahmekontur aufweist, mit einem stufenförmigen Querschnitt, der eine radial- oder schräg radialwärts erste (11) und eine axialwärts orientierte zweite Stufenfläche (12), die sogenannte Auflagefläche, vorsieht, auf der die Deckplatte (6) radialwärts aufsetzbar ist, und
dass im Bereich zwischen der ersten Stufenfläche (11) und dem Umfangsrand der Deckplatte (6) ein Haltemittel eingebracht ist, das die Formverbindung gewährleistet.

4. Gekühlte Gasturbinenschaufel nach Anspruch 3,
**dadurch gekennzeichnet, dass** zwischen der ersten Stufenfläche (11) und der in die Aufnahmekontur eingesetzten Deckplatte (6) ein Zwischenspalt (13) vorgesehen ist.

5. Gekühlte Gasturbinenschaufel nach Anspruch 4,
**dadurch gekennzeichnet, dass** die erste Stufenfläche (11) und der Umfangsrand geradlinig ausgebildet sind und der Zwischenspalt (13) eine weitgehend konstante Spaltbreite aufweist, und
dass der Zwischenspalt (13) radial oder schräg-radial zur Gasturbinenschaufellängsrichtung orientiert ist.

6. Gekühlte Gasturbinenschaufel nach einem der Ansprüche 3 bis 5,
**dadurch gekennzeichnet, dass** das Haltemittel ein Fügemittel ist, das im Bereich zwischen der ersten Stufenfläche (11) und dem Umfangsrand der Deckplatte (6) eingebracht ist und eine innige Fügeverbindung jeweils mit der ersten Stufenfläche (11) und dem Umfangsrand eingeht, und
dass innerhalb des Fügemittels längs der Erstreckung beider Fügeverbindungen wenigstens eine das Fügemittel vollständig durchsetzende Bruchfläche (15) vorgesehen ist mit schräg zur Radialrichtung verlaufenden Bruchflächenabschnitten.

7. Gekühlte Gasturbinenschaufel nach Anspruch 6,
**dadurch gekennzeichnet, dass** das Fügemittel ein Lötmaterial (7) ist, das über keine oder nur geringe Duktilität verfügt.

8. Gekühlte Gasturbinenschaufel nach einem der Ansprüche 3 bis 6,
**dadurch gekennzeichnet, dass** die erste Stufenfläche (11) derart bemessen ist, dass sie die in die Aufnahmekontur eingesetzte Deckplatte (6) überragt,
dass das Fügemittel zumindest oberhalb der Deckplatte (6) zwischen der Deckplatte (6) und der die Deckplatte (6) überragenden ersten Stufenfläche (11) vorgesehen ist, und dass die Bruchfläche (15) schräg radial das Fügemittel durchsetzt.

9. Gekühlte Gasturbinenschaufel nach Anspruch 8,
**dadurch gekennzeichnet, dass** die Bruchfläche (15) im Winkelbereich von etwa 45° bezogen auf die Deckplatte (6) verläuft.

10. Gekühlte Gasturbinenschaufel nach Anspruch 3,
**dadurch gekennzeichnet, dass** der Umfangsrand der Deckplatte (6) eine längs des Umfangsrandes verlaufende Befestigungskontur aufweist, in die ein mechanisches Haltemittel (18) einbringbar ist, und
dass längs der ersten Stufenfläche (11) eine zur Befestigungskontur der Deckplatte (6) korrespondierende Befestigungskontur vorgesehen ist, in die im verfügten Zustand der Deckplatte (6) innerhalb der Aufnahmekontur das mechanische Haltemittel (18) kraftschlüssig einmündet.

11. Gekühlte Gasturbinenschaufel nach Anspruch 10,
**dadurch gekennzeichnet, dass** das mechanische Haltemittel (18) eine Art Sprengring ist, der innerhalb der Befestigungskontur der Deckplatte (6) vorgesehen ist.

12. Gekühlte Gasturbinenschaufel nach Anspruch 10,
**dadurch gekennzeichnet, dass** das mechanische Haltemittel (18) aus einer Anzahl stangenförmig ausgebildeter Formkörper besteht, die durch seitliche Montageöffnungen innerhalb des Deckbandes zwischen Umfangsrand der Deckplatte und erster Stufenfläche in die Befestigungskontur einbringbar sind.

## Claims

1. Cooled gas turbine blade having a shroud band (2) in which a cooling-passage system (K) is provided which is closed off radially to the gas turbine blade by a cover plate (6), **characterized in that** the cover plate (6) has a peripheral margin, along the entire extent of which the cover plate (6) forms a continuous positive-locking connection or a multiplicity of locally limited positive-locking connections with the shroud band (2).

2. Cooled gas turbine blade according to Claim 1, **characterized in that** the multiplicity of locally limited positive-locking connections are distributed uniformly along the peripheral margin.

3. Cooled gas turbine blade according to Claim 1 or 2, **characterized in that** the shroud band (2) has a locating contour which is adapted according to the shape and size of the peripheral margin of the cover plate (6) and which has a step-shaped cross section which provides a first step surface (11) oriented radially or obliquely radially and an axially oriented second step surface (12), the "bearing surface", on which the cover plate (6) can be put radially, and **in that** a retaining means is introduced in the region between the first step surface (11) and the peripheral margin of the cover plate (6), this retaining means ensuring the positive-locking connection.

4. Cooled gas turbine blade according to Claim 3, **characterized in that** an intermediate gap (13) is provided between the first step surface (11) and the cover plate (6) inserted into the locating contour.

5. Cooled gas turbine blade according to Claim 4, **characterized in that** the first step surface (11) and the peripheral margin are of rectilinear design and the intermediate gap (13) has a largely constant gap width, and **in that** the intermediate gap (13) is oriented radially or obliquely radially to the longitudinal direction of the gas turbine blade.

6. Cooled gas turbine blade according to one of Claims 3 to 5, **characterized in that** the retaining means is a joining means which is introduced in the region between the first step surface (11) and the peripheral margin of the cover plate (6) and forms an intimate joint in each case with the first step surface (11) and the peripheral margin, and **in that** at least one fracture surface (15) is provided inside the joining means along the extent of both joints, this fracture surface (15) passing completely through the joining means and having fracture-surface sections running obliquely to the radial direction.

7. Cooled gas turbine blade according to Claim 6, **characterized in that** the joining means is a brazing material (7) which has no ductility or has only low ductility.

8. Cooled gas turbine blade according to one of Claims 3 to 6, **characterized in that** the first step surface (11) is dimensioned in such a way that it projects beyond the cover plate (6) inserted into the locating contour, **in that** the joining means is provided at least above the cover plate (6) between the cover plate (6) and the first step surface (11) projecting beyond the cover plate (6), and **in that** the fracture surface (15) passes obliquely radially through the joining means.

9. Cooled gas turbine blade according to Claim 8, **characterized in that** the fracture surface (15) runs at an angle of about 45° to the cover plate (6).

10. Cooled gas turbine blade according to Claim 3, **characterized in that** the peripheral margin of the cover plate (6) has a fastening contour which runs along the peripheral margin and into which a mechanical retaining means (18) can be inserted, and **in that** a fastening contour corresponding to the fastening contour of the cover plate (6) is provided along the first step surface (11), and the mechanical retaining means (18), in the joined state of the cover plate (6) inside the locating contour, frictionally enters this fastening contour corresponding to the fastening contour of the cover plate (6).

11. Cooled gas turbine blade according to Claim 10, **characterized in that** the mechanical retaining means (18) is a type of snap ring, which is provided inside the fastening contour of the cover plate (6).

12. Cooled gas turbine blade according to Claim 10, **characterized in that** the mechanical retaining means (18) consists of a number of shaped bodies of rod-shaped design which can be inserted into the fastening contour through fitting openings inside the shroud band between the peripheral margin of the cover plate and the first step surface.

## Revendications

1. Aube de turbine à gaz refroidie comprenant une virole (2), dans laquelle un système de canal de refroidissement (K) est prévu, lequel est fermé radialement à l'aube de turbine à gaz avec une plaque de recouvrement (6),
**caractérisée en ce que** la plaque de recouvrement (6) présente un bord périphérique le long de toute l'étendue duquel la plaque de recouvrement (6) réalise avec la virole (2) une liaison par coopération de forme continue ou une pluralité de liaisons par coopération de forme limitées localement.

2. Aube de turbine à gaz refroidie selon la revendication 1,
**caractérisée en ce que** la pluralité de liaisons par coopération de forme limitées localement est répartie uniformément le long du bord périphérique.

3. Aube de turbine à gaz refroidie selon la revendication 1 ou 2,
**caractérisée en ce que** la virole (2) présente un contour de réception adapté suivant la forme et la taille du bord périphérique de la plaque de recouvrement (6), avec une section transversale étagée, qui comprend une première surface étagée (11) orientée radialement ou obliquement radialement et une deuxième surface étagée (12) orientée axialement, que l'on appelle la surface d'appui, sur laquelle la plaque de recouvrement (6) peut être placée radialement, et
**en ce que** dans la région entre la première surface étagée (11) et le bord périphérique de la plaque de recouvrement (6) on monte un moyen de fixation qui garantit la liaison par coopération de forme.

4. Aube de turbine à gaz refroidie selon la revendication 3,
**caractérisée en ce que** l'on prévoit une fente intermédiaire (13) entre la première surface étagée (11) et la plaque de recouvrement (6) insérée dans le contour de réception.

5. Aube de turbine à gaz refroidie selon la revendication 4,
**caractérisée en ce que** la première surface étagée (11) et le bord périphérique sont réalisés de manière rectiligne et la fente intermédiaire (13) présente une largeur de fente substantiellement constante, et
**en ce que** la fente intermédiaire (13) est orientée radialement ou obliquement radialement par rapport à la direction longitudinale de l'aube de turbine à gaz.

6. Aube de turbine à gaz refroidie selon l'une quelconque des revendications 3 à 5,
**caractérisée en ce que** le moyen de fixation est un moyen de joint qui est monté dans la région entre la première surface étagée (11) et le bord périphérique de la plaque de recouvrement (6) et qui réalise une liaison par joint intime à chaque fois avec la première surface étagée (11) et le bord périphérique, et
**en ce qu'**à l'intérieur du moyen de joint le long de l'étendue des deux liaisons par joint, au moins une surface de rupture (15) traversant complètement le moyen de joint est prévue, avec des portions de surface de rupture s'étendant obliquement par rapport à la direction radiale.

7. Aube de turbine à gaz refroidie selon la revendication 6,
**caractérisée en ce que** le moyen de joint est un matériau de brasage (7) qui ne possède aucune ductilité ou une très faible ductilité.

8. Aube de turbine à gaz refroidie selon l'une quelconque des revendications 3 à 6, **caractérisée en ce que** la première surface étagée (11) est dimensionnée de telle sorte qu'elle dépasse de la plaque de recouvrement (6) insérée dans le contour de réception, **en ce que** le moyen de joint est prévu au moins au-dessus de la plaque de recouvrement (6) entre la plaque de recouvrement (6) et la première surface étagée (11) dépassant de la plaque de recouvrement (6), et **en ce que** la surface de rupture (15) traverse obliquement radialement le moyen de joint.

9. Aube de turbine à gaz refroidie selon la revendication 8,
**caractérisée en ce que** la surface de rupture (15) s'étend dans une plage angulaire d'environ 45° par rapport à la plaque de recouvrement (6).

10. Aube de turbine à gaz refroidie selon la revendication 3,
**caractérisée en ce que** le bord périphérique de la plaque de recouvrement (6) présente un contour de fixation s'étendant le long du bord périphérique, dans lequel on peut monter un moyen de fixation mécanique (18), et
**en ce qu'**un contour de fixation correspondant au contour de fixation de la plaque de recouvrement (6) est prévu le long de la première surface étagée (11), dans lequel débouche par engagement positif le moyen de fixation mécanique (18) dans l'état assemblé de la plaque de recouvrement (6) à l'intérieur du contour de réception.

11. Aube de turbine à gaz refroidie selon la revendication 10,
**caractérisée en ce que** le moyen de fixation mécanique (18) est une espèce de jonc, qui est prévu à l'intérieur du contour de fixation de la plaque de recouvrement (6).

12. Aube de turbine à gaz refroidie selon la revendication 10,
**caractérisée en ce que** le moyen de fixation mécanique (18) se compose d'une pluralité de corps moulés réalisés en forme de barre, qui peuvent être montés à travers des ouvertures de montage latérales à l'intérieur de la virole entre le bord périphérique de la plaque de recouvrement et la première surface étagée dans le contour de fixation.
